# EUROPÄISCHE PATENTSCHRIFT

(11) **EP 1 253 326 B1**
(45) Veröffentlichungstag und Bekanntmachung des Hinweises auf die Patenterteilung: **10.08.2005**
(21) Anmeldenummer: 02090158.3
(22) Anmeldetag: 29.04.2002
(51) Int. Cl.: F15B 11/05, G05D 7/01

(54) **Pneumatikventil**
Pneumatic valve
Soupape pneumatique

(30) Priorität: 27.04.2001 DE 10123157
(43) Veröffentlichungstag der Anmeldung: 30.10.2002
(73) Patentinhaber: Demag Cranes & Components GmbH, 58300 Wetter (DE)
(72) Erfinder: Führmann, Jörg, Dipl.-Ing., 91085 Weisendorf (DE)
(74) Vertreter: Moser, Jörg Michael, Dipl.-Ing.

(56) Entgegenhaltungen:
- WO-A-97/32136
- DE-B- 1 206 610
- DE-U- 29 802 606
- GB-A- 1 001 407
- US-A- 2 495 785
- US-A- 2 990 847
- US-A- 3 554 222
- US-A- 3 770 007

## Beschreibung

Die Erfindung betrifft ein Pneumatikventil, insbesondere zur Verwendung in einem pneumatischen Hubantrieb, gemäß dem Oberbegriff des Anspruchs 1.

Bei pneumatischen Hubantrieben tritt oft das Problem auf, dass die an eine Versorgungseinrichtung mit einem konstanten Versorgungsgasdruck angeschlossenen pneumatischen Antriebe bei geringer Belastung zu schnell (langsam) und bei hoher Belastung zu langsam (schnell) heben (senken). Der Grund liegt in der Kompressibilität und damit in der Energiespeicherfähigkeit des Arbeitsgases, also beispielsweise der Luft. Um trotz wechselnder Last eine annähernd gleiche Bewegungsgeschwindigkeit des pneumatischen Antriebs zu erzielen, ist ein Pneumatikventil erforderlich, das den Volumenstrom zum und vom pneumatischen Antrieb druckunabhängig konstant hält.

Aus der DE 298 02 606 A1 ist es bereits bekannt, zur Regelung des Volumenstroms eines Arbeitsgases ein Pneumatikventil zu verwenden. Dieses Pneumatikventil weist jeweils eine Öffnung zum Eintritt und Austritt des Arbeitsgases auf. Das Arbeitsgas bewegt sich dabei von der Eintrittsöffnung zur Austrittsöffnung durch im Zu- und Rückstrom liegende Verstelldrosseln hindurch, die durch eine Steuereinrichtung betätigt wird. Bei der Verwendung des Pneumatikventils bei einem Hubantrieb erfolgt die Betätigung lastabhängig, wofür eine im Kraftfluss liegende Sensor-Betätigungseinrichtung vorgesehen ist.

Das bekannte Pneumatikventil hat den Nachteil, dass das Pneumatikventil mit den Verstelldrosseln im Kraftfluss liegen muss, was zu einem gewichtsmäßig schweren Aufbau führt, da dieser der mechanischen Beanspruchung entsprechen muss.

Ferner wurde bereits vorgeschlagen (R. Haug, Pneumatische Steuerungstechnik, Teubner-Verlag, Stuttgart 1991, S. 228), den Volumenstrom mittels eines Druckdifferenzventils mit Druckabgriff vor und hinter der Verstelldrossel bzw. einer Blende konstant zu halten.

Diese Ausführung hat den Nachteil, dass der Volumenstrom nur in einer Strömungsrichtung regelbar ist. Darüber hinaus ist der konstruktive Aufwand hoch.

Die Aufgabe der Erfindung ist es, ein Pneumatikventil vorzuschlagen, das den Volumenstrom druckunabhängig annähernd konstant hält. Das Pneumatikventil soll so ausgestaltet sein, dass es in beiden Strömungsrichtungen betreibbar ist.

Die Lösung dieser Aufgabe ist durch die Merkmale des Anspruchs 1 gegeben. Durch die kennzeichnenden Merkmale der Unteransprüche ist das Pneumatikventil in vorteilhafter Weise weiter ausgestaltet.

Die Lösung sieht vor, dass die Verstelldrossel eine quer durch die Hauptverbindungsleitung verlaufende Queröffnung aufweist, in der zwischen einer ersten und einer zweiten Endstellung ein zumindest in Richtung der zweiten Endstellung gegen eine elastische Gegenkraft hin- und herbewegbares Steuerelement angeordnet ist, das eine Steueröffnung für das Arbeitsgas aufweist, deren effektiver Öffnungsquerschnitt ausgehend von der ersten Endstellung mit Weiterbewegung des Steuerelements stetig abnimmt, dass das Steuerelement in Bewegungsrichtung gesehen auf der der ersten Endstellung zugewandten Seite des Steuerelements mit dem Gasdruck vor der Blende und auf der der zweiten Endstellung zugewandten Seite des Steuerelements mit dem Gasdruck nach der Blende beaufschlagt ist, um den Öffnungsquerschnitt abhängig von der Gasdruckdifferenz vor und nach der Blende zu steuern. Je nach Größe des Volumenstroms ergeben sich in Stromrichtung vor und nach der Blende unterschiedliche Drücke bzw. an der Blende eine Druckdifferenz. Diese Gasdrücke wirken beidseitig des Steuerelements und bewegen dieses, wenn eine Druckdifferenz vorhanden ist, bis die elastische Gegenkraft dafür sorgt, dass das Steuerelement die Gesamtkraft Null erfährt. Das Steuerelement wird also so lange verschoben, bis es sich in einer Stellung zwischen den beiden Endstellungen befindet, bei der die Gesamtkraftwirkung auf das Steuerelement bis auf geringe vernachlässigbare Reibungsverluste verschwindet. Bei der Bewegung des Steuerelements wird dessen Öffnungsquerschnitt kleiner oder größer, je nach Bewegungsrichtung. Es liegt ein geschlossener Regelkreis für den Volumenstrom vor der proportional zur Wurzel aus der Druckdifferenz einstellbar ist.

Bei einer konstruktiv einfachen Ausführung ist die Queröffnung eine zylindrische Durchgangsbohrung und das Steuerelement ein zu dieser korrespondierender zylindrischer Steuerkolben aus Kunststoff, so dass eine nahezu reibungsfreie Verschiebung des Steuerkolbens in der Durchgangsbohrung ermöglicht wird.

Zur Festlegung der ersten Endstellung wird vorgeschlagen, dass diese mittels einer Begrenzung in der Durchgangsbohrung gebildet ist.

Bei der elastischen Gegenkraft handelt es sich bei einer einfachen Ausführung um ein elastisches Element, speziell eine Schraubenfeder.

Zweckmäßigerweise befindet sich der Steuerkolben bei fehlender Gasdruckdifferenz an einer Begrenzung und die Steueröffnung weist den größten vorgesehenen Öffnungsquerschnitt auf, so dass bei einem Hubantrieb bei zu hebender Nennlast sofort die volle Hubkraft wirksam ist.

Um eine weich öffnende Verstelldrossel zu erzielen, wird mit der Erfindung vorgeschlagen, dass die Hauptverbindungsleitung zwei parallele Ringkanäle aufweist, die nur über die Steueröffnung miteinander verbindbar sind.

Zum Verbinden der Ringkanäle wird vorgeschlagen, dass die Steueröffnung mittels in der Mantelfläche längs des Steuerkolbens vorgesehene V-Nuten gebildet ist. Mittels derartiger Nuten ist eine besonders weich öffnende Verstelldrossel erzielbar.

Herstellungstechnisch einfach bei ausreichend weich öffnender Verstelldrossel ist es, wenn jede Seitenfläche der V-Nuten ein Dreieck ist.

Die effektive Blendenfläche lässt sich einfach einstellen, wenn durch die Blende ein Stellzylinder mit konisch verjüngter Spitze hindurchgesteckt ist.

Die konstruktiv einfache Lösung sieht vor, dass das Steuerelement auf der der ersten Endstellung zugewandten Seite über eine erste Hilfsverbindungsleitung mit dem unmittelbar vor der Blende gelegenen Teil der Hauptverbindungsleitung und auf der der zweiten Endstellung zugewandten Seite über eine zweite Hilfsverbindungsleitung mit dem unmittelbar hinter der Blende gelegenen Teil der Hauptverbindungsleitung verbunden ist.

Um das Pneumatikventil in beiden Strömungsrichtungen treiben zu können, wird vorgeschlagen, dass die Anschlüsse der beiden Hilfsverbindungsleitungen mittels eines Umschaltventils derart umschaltbar sind, dass die erste Hilfsverbindungsleitung mit dem unmittelbar hinter der Blende gelegenen Teil der Hauptverbindungsleitung und die zweite Hilfsverbindungsleitung mit dem unmittelbar vor der Blende gelegenen Teil der Hauptverbindungsleitung verbunden ist, und dass zusätzlich die erste Öffnung vom Versorgungsgasdruck auf Entlüftung umschaltbar ist.

Zweckmäßigerweise bewirkt das Umschalten der ersten Öffnung auf Entlüften eine Umschaltung der Hilfsverbindungsleitungen, wozu das Umschaltventil über eine Schaltleitung mit der ersten Öffnung verbunden ist.

Ein Ausführungsbeispiel der Erfindung ist in der Zeichnung dargestellt und wird nachfolgend näher beschrieben. Es zeigen:
- Fig. 1: eine schematische Darstellung des Pneumatikventils,
- Fig. 2: das Pneumatikventil gemäß Fig. 1 mit Umschaltventil,
- Fig. 3: das Pneumatikventil gemäß Fig. 2 mit selbsttätiger Umschaltung des Umschaltventils,
- Fig. 4: ein Pneumatikventil gemäß Fig. 3 in einem Querschnitt,
- Fig. 5: das Steuerelement als Steuerkolben in einem Längs- und einem Querschnitt.

Fig. 1 zeigt den Grundaufbau eines Pneumatikventils in einer schematischen Darstellung. Dieses dient zur Regelung des Volumenstroms 1 eines Arbeitsgases, das von einer nicht gezeigten Versorgungseinrichtung mit einem Versorgungsgasdruck bereitgestellt wird. Der Volumenstrom 1 durchläuft eine Verstelldrossel 2 und eine pneumatische Blende 3, die hintereinander geschaltet vom Volumenstrom 1 durchlaufen werden. Die Reihenfolge der Verstelldrossel 2 und der Blende 3 ist dabei beliebig.

Weiter zeigt Fig. 1 ein Steuerelement 4, das gegen eine als Schraubenfeder 4a ausgebildete elastische Gegenkraft 5 zwischen zwei Endstellungen hin und her bewegbar ist. Anstelle der Schraubenfeder kann auch jedes beliebige elastische Element die Gegenkraft 5 erzeugen. Wichtig ist lediglich, dass die Gegenkraft 5 von der Stellung des Steuerelements stetig abhängig ist.

Wie Fig. 1 zeigt, ist das Steuerelement 4 in Bewegungsrichtung gesehen auf der einen Seite über eine Hilfsverbindungsleitung 6 mit dem Gasdruck vor der Blende 3 und über eine Hilfsverbindungsleitung 7 mit dem Gasdruck nach der Blende 3 beaufschlagt, jeweils in Strömungsrichtung gesehen. Folglich wirkt die an der Blende 3 auftretende Gasdruckdifferenz auf das Steuerelement 4 ein und bewegt dieses so lange, bis die Gegenkraft 5 so groß ist, dass die Summe der auf das Steuerelement 4 wirkenden Kräfte Null ist. Die Verbindung 5a zwischen dem Steuerelement 4 und der Verstelldrossel 2 soll eine Verstellung des Volumenstroms 1 schematisch anzeigen.

Fig. 2 zeigt das Pneumatikventil gemäß Fig. 1 zusätzlich mit einem Umschaltventil 8, das die Hilfsverbindungsleitungen 6, 7 vertauscht, wenn das Pneumatikventil mit umgekehrter Volumenstromrichtung betrieben wird.

Fig. 3 zeigt eine weitere Hilfsverbindungsleitung 9, die das Umschaltventil 8 mit einer Zuleitung 9a des Volumenstroms 1 verbindet, die wahlweise auf Gasdruck und auf Entlüftung schaltbar ist (in Fig. 3 nicht gezeigt).

Fig. 4 zeigt eine Ausgestaltung des Pneumatikventils gemäß Fig. 3, welche als Metallblock 10 aus einer Aluminiumlegierung gebildet ist und sich in einer ersten Betriebsart befindet.

Der Metallblock 10 weist eine erste Öffnung 11 auf, die in der in Fig. 4 dargestellten ersten Betriebsart als Eintrittsöffnung für den Volumenstrom 1 des Arbeitsgases dient. Auf der gegenüberliegenden Seite befindet sich eine zweite Öffnung 12 als Austrittsöffnung, beide Öffnungen 11, 12 sind über eine Hauptverbindungsleitung 13 miteinander verbunden.

Die Öffnung 11 führt durch eine quer durch den Metallblock 10 und durch die Hauptverbindungsleitung 13 verlaufende Queröffnung 14 in Form einer zylindrischen Durchgangsbohrung.

Wie Fig. 4 zeigt, mündet die Hauptverbindungsleitung 13 im Bereich der Queröffnung 14 jeweils in zwei parallel nebeneinander angeordneten Ringkanälen 15, 16. Verbunden sind beide Ringkanäle 15,16 über die Queröffnung 14. In die Queröffnung 14 ist weiter das Steuerelement 4 in Form eines zylindrischen Steuerkolbens eingesteckt, der aus Kunststoff hergestellt ist. Das Steuerelement 4 ist nahezu reibungsfrei in der Queröffnung 14 verschiebbar und dichtet die Hauptverbindungsleitung 13 luftdicht nach außen ab. Das Steuerelement 4 ist zwischen zwei Endstellungen innerhalb der Queröffnung 14 verschiebbar, wobei eine der beiden Endstellungen durch eine linke Begrenzung 17 und die andere durch eine rechte Begrenzung 18 gebildet ist. Das Steuerelement 4 weist im Bereich der Ringkanäle 15, 16 in den Mantel längseingeformte Vertiefungen 19 auf, die zusammenwirkend mit einem Steg 19a die Steueröffnung bilden, so dass das Arbeitsgas über die Vertiefungen 19 vom Ringkanal 15 in den Ringkanal 16 strömen kann. Von dort gelangt es an eine pneumatische Blende 20 und durch deren Öffnung 21 hindurch zur zweiten Öffnung 12, wo es aus dem Pneumatikventil austritt.

Wie Fig. 4 entnehmbar ist, lässt sich die effektive Blendenfläche 21 der Blende 20 durch einen Stellzylinder 22 mit konisch verjüngter Spitze einstellen, die durch die Blende 20 unter Belassung eines Ringspalts hindurchgesteckt ist.

Die Hilfsverbindungsleitung 6 beginnt vor der Blende 20 und nach der Queröffnung 14, ist über das Umschaltventil 8 geführt und mündet bezogen auf Fig. 4 auf der linken Seite in der Queröffnung 14. Hinter der Blende 20 beginnt die Hilfsverbindungsleitung 7, verläuft über das Umschaltventil 8 zur Queröffnung 14, wo sie in Fig. 4 auf der rechten Seite in der Queröffnung 14 mündet. Die Queröffnung 14 ist durch Verschlusselemente 23 nach außen gasdicht verschlossen.

Somit ist das Steuerelement 4 auf der der ersten Endstellung (Begrenzung 17) zugewandten Seite über die Hilfsverbindungsleitung 6 mit dem vor der Blende 20 gelegenen Teil der Hauptverbindungsleitung 13 verbunden, auf der der zweiten Endstellung (Begrenzung 18) zugewandten Seite über die Hauptverbindungsfeitung 13 mit dem hinter der Blende 20 gelegenen Teil der Hauptverbindungsleitung 13. Bei fehlender Gasdruckdifferenz vor und hinter der Blende 20 liegt das Steuerelement 4 an der Begrenzung 17 an und die Steueröffnung weist den größten vorgesehenen Öffnungsquerschnitt auf. Das Steuerelement wird bei zunehmender Druckdifferenz, d.h. bei größer werdendem Gasdruck vor der Blende 20 gegenüber dem hinter der Blende 20, verschiebt sich das Steuerelement längs der Queröffnung 14 bezogen auf Fig. 4 nach rechts, und zwar gegen die elastische Gegenkraft der Schraubenfeder 4a, die in Richtung der zweiten Endstellung (Begrenzung 18) wirksam ist. Dabei verringert sich der Öffnungsquerschnitt der Steueröffnung. Die Steueröffnung ist so ausgebildet, dass der effektive Öffnungsquerschnitt ausgehend von der ersten Endstellung (Begrenzung 17) bei Weiterbewegen des Steuerelements 4 stetig, hier linear abnimmt. Auf diese Weise wird der Öffnungsquerschnitt abhängig von der Gasdruckdifferenz vor und nach der Blende 20 gesteuert.

Der Volumenstrom 1 ergibt sich in einfacher Weise aus der effektiven Blendenfläche 21, der Kennlinie der Schraubenfeder 4a und dem Öffnungsquerschnitt des Steuerelements 4.

Fig. 5 zeigt das Steuerelement 4 in Form eines zylindrischen Steuerkolbens in einem Längs- und einem Querschnitt. Aus beiden Schnitten ist ersichtlich, dass die Steueröffnung 19a mittels in der Mantelfläche des Steuerkolbens in dessen Längsrichtung in Form von V-Nuten ausgebildet ist. In Fig. 5 sind zwei V-Nuten vorgesehen; es können aber auch eine Vielzahl von V-Nuten 24 verwendet werden. Der Längsschnitt in Fig. 5 zeigt, dass die Tiefe der V-Nuten zur zweiten Endstellung (Begrenzung 18) hin stetig zunimmt, und zwar linear. Die Seitenflächen der V-Nuten 24 bilden hier ein rechtwinkliges Dreieck.

### Bezugszeichenliste:

- 1: Volumenstrom
- 2: Verstelldrossel
- 3: Blende
- 4: Steuerelement
- 4a: Schraubenfeder
- 5: Gegenkraft
- 5a: Verbindung
- 6: Hilfsverbindungsleitung
- 7: Hilfsverbindungsleitung
- 8: Umschaltventil
- 9: Hilfsverbindungsleitung
- 10: Metallblock
- 11: Öffnung
- 12: Öffnung
- 13: Hauptverbindungsleitung
- 14: Queröffnung
- 15: Ringkanal
- 16: Ringkanal
- 17: Begrenzung
- 18: Begrenzung
- 19: Vertiefung
- 19a: Steg
- 20: Blende
- 21: Öffnung
- 22: Stellzylinder
- 23: Verschlusselement
- 24: V-Nut

## Patentansprüche

1. Pneumatikventil, insbesondere zur Verwendung in einem pneumatischen Hubantrieb, zur Regelung des Volumenstroms eines Arbeitsgases, das von einer Versorgungseinrichtung mit einem Versorgungsgasdruck bereitgestellt ist, mit einer ersten (11) und einer zweiten (12) Öffnung zum Eintritt und Austritt des Arbeitsgases, die miteinander verbunden sind über eine Hauptverbindungsleitung (13),
in der sich hintereinandergeschaltet eine Verstelldrossel (2) und eine pneumatische Blende (20) befinden,
**dadurch gekennzeichnet,**
**dass** die Verstelldrossel (2) eine quer durch die Hauptverbindungsleitung (13) verlaufende Queröffnung (14) aufweist, in der zwischen einer ersten und einer zweiten Endstellung ein zumindest in Richtung der zweiten Endstellung gegen eine elastische Gegenkraft (5) hin- und herbewegbares Steuerelement angeordnet ist, das eine Steueröffnung für das Arbeitsgas aufweist,
deren effektiver Öffnungsquerschnitt ausgehend von der ersten Endstellung mit Weiterbewegung des Steuerelements stetig abnimmt,
**dass** das Steuerelement (4) in Bewegungsrichtung gesehen auf der der ersten Endstellung zugewandten Seite des Steuerelements mit dem Gasdruck vor der Blende (3) und auf der der zweiten Endstellung zugewandten Seite des Steuerelements mit dem Gasdruck nach der Blende (3) beaufschlagt ist, um den Öffnungsquerschnitt abhängig von der Gasdruckdifferenz vor und nach der Blende (3) zu steuern.

2. Pneumatikventil nach Anspruch 1,
**dadurch gekennzeichnet,**
**dass** die Queröffnung (14) eine zylindrische Durchgangsbohrung und das Steuerelement (4) ein zu dieser korrespondierender zylindrischer Steuerkolben aus Kunststoff ist.

3. Pneumatikventil nach Anspruch 2,
**dadurch gekennzeichnet,**
**dass** der Steuerkolben nahezu reibungsfrei in der Durchgangsbohrung verschiebbar ist.

4. Pneumatikventil nach einem der Ansprüche 2 - 3,
**dadurch gekennzeichnet,**
**dass** die erste Endstellung mittels einer Begrenzung (17) in der Durchgangsbohrung gebildet ist.

5. Pneumatikventil nach einem der Ansprüche 1 - 4,
**dadurch gekennzeichnet,**
**dass** die elastische Gegenkraft (5) mittels eines elastischen Elements gebildet ist.

6. Pneumatikventil nach Anspruch 5,
**dadurch gekennzeichnet,**
**dass** das elastische Element eine Schraubenfeder (4a) ist.

7. Pneumatikventil nach einem der Ansprüche 2 -6,
**dadurch gekennzeichnet,**
**dass** der Steuerkolben bei fehlender Gasdruckdifferenz an der Begrenzung (17) anliegt und die Steueröffnung den größten vorgesehenen Öffnungsquerschnitt aufweist.

8. Pneumatikventil nach einem der Ansprüche 2 - 7,
**dadurch gekennzeichnet,**
**dass** die Hauptverbindungsleitung (13) zwei parallele Ringkanäle (15, 16) aufweist, die über die Steueröffnung miteinander verbindbar sind.

9. Pneumatikventil nach einem der Ansprüche 2 - 8,
**dadurch gekennzeichnet,**
**dass** die Steueröffnung mittels in der Mantelfläche längs des Steuerkolbens vorgesehene V-Nuten (24) gebildet ist.

10. Pneumatikventil nach 9,
**dadurch gekennzeichnet,**
**dass** jede Seitenfläche der V-Nuten (24) ein Dreieck ist.

11. Pneumatikventil nach einem der Ansprüche 1 - 10,
**dadurch gekennzeichnet,**
**dass** durch die Blende (3) zur Einstellung der effektiven Blendenfläche ein Stellzylinder (22) mit konisch verjüngter Spitze hindurchgesteckt ist.

12. Pneumatikventil nach einem der Ansprüche 1 - 11,
**dadurch gekennzeichnet,**
**dass** das Steuerelement (4) auf der der ersten Endstellung zugewandten Seite über eine erste Hilfsverbindungsleitung (6) mit dem unmittelbar vor der Blende (3) gelegenen Teil der Hauptverbindungsleitung (13) und auf der der zweiten Endstellung zugewandten Seite über eine zweite Hilfsverbindungsleitung (7) mit dem unmittelbar hinter der Blende (3) gelegenen Teil der Hauptverbindungsleitung (13) verbunden ist.

13. Pneumatikventil nach Anspruch 12,
**dadurch gekennzeichnet,**
**dass** die Anschlüsse der beiden Hilfsverbindungsleitungen (6, 7) mittels eines Umschaltventils (8) derart umschaltbar sind, dass die erste Hilfsverbindungsleitung (6) mit dem unmittelbar hinter der Blende (3) gelegenen Teil der Hauptverbindungsleitung (13) und die zweite Hilfsverbindungsleitung (7) mit dem unmittelbar vor der Blende (3) gelegenen Teil der Hauptverbindungsleitung (13) verbunden ist, und dass zusätzlich die erste Öffnung (11) vom Versorgungsgasdruck auf Entlüftung umschaltbar ist.

14. Pneumatikventil nach Anspruch 13,
**dadurch gekennzeichnet,**
**dass** das Umschaltventil (8) derart geschaltet ist, dass bei Umschaltung der ersten Öffnung (11) auf Entlüftung eine Umschaltung der Hilfsverbindungsleitungen (6, 7) erfolgt.

## Claims

1. Pneumatic valve, in particular for use in a pneumatic lifting drive for controlling the volumetric flow of an operating gas which is provided by a supply means with a supply gas pressure, with a first (11) and second (12) port for entry and exit of the operating gas which are connected to one another by way of a main connection line (13), in which an adjusting throttle (2) and a pneumatic diaphragm (20) are disposed one after the other, **characterised in that** the adjusting throttle (2) has a transverse opening (14) which extends transversely through the main connection line (13) and in which between a first and a second end position a control element is disposed which is movable in reciprocating motion at least in the direction of the second end position against a resilient opposing force (5) and has a control opening for the operating gas of which the effective opening cross-section constantly decreases starting from the first end position with a further movement of the control element, that when viewed in the direction of movement the control element (4) is supplied on the side of the control element facing the first end position with the gas pressure before the diaphragm (3) and is supplied on the side of the control element facing the second end position with the gas pressure after the diaphragm (3) in order to control the opening cross-section independently of the gas pressure difference before and after the diaphragm (3).

2. Pneumatic valve as claimed in Claim 1, **characterised in that** the transverse opening (14) is a cylindrical through bore and the control element (4) is a control piston made from plastics material and having a corresponding cylindrical configuration.

3. Pneumatic valve as claimed in Claim 2, **characterised in that** the control piston can slide substantially without friction in the through bore.

4. Pneumatic valve as claimed in any one of Claims 2 to 3, **characterised in that** the first end position is formed by means of a stop (17) in the through bore.

5. Pneumatic valve as claimed in any one of Claims 1 to 4, **characterised in that** the resilient opposing force (5) is formed by means of a resilient element.

6. Pneumatic valve as claimed in Claim 5, **characterised in that** the resilient element is a helical spring (4a).

7. Pneumatic valve as claimed in any one of Claims 2 to 6, **characterised in that** when there is no difference in gas pressure the control piston rests on the stop (17) and the control opening has the maximum opening cross-section.

8. Pneumatic valve as claimed in any one of Claims 2 to 7, **characterised in that** the main connection line (13) has two parallel annular channels which can be connected to one another by way of the control opening.

9. Pneumatic valve as claimed in any one of Claims 2 to 8, **characterised in that** the control opening is formed by means of V-shaped grooves (24) provided in the outer surface area along the control piston.

10. Pneumatic valve as claimed in Claim 9, **characterised in that** each side surface of the V-shaped grooves is a triangle.

11. Pneumatic valve as claimed in any one of Claims 1 to 10, **characterised in that** an adjusting cylinder (22) with a conically tapered tip is pushed through the diaphragm (3) in order to adjust the effective diaphragm area.

12. Pneumatic valve as claimed in any one of Claims 1 to 11, **characterised in that** the control element (4) is connected on the side facing the first end position by way of a first auxiliary connection line to a part of the main connection line disposed immediately before the diaphragm (3) and is connected on the side facing the second end position by way of a second auxiliary connection line (7) to the part of the main connection line (13) disposed immediately behind the diaphragm (3).

13. Pneumatic valve as claimed in Claim 12, **characterised in that** the connections of the first and second auxiliary connection lines (6, 7) can be reversed by means of a reversing valve (8) in such a way that the first auxiliary connection line (13) is connected to the part of the main connection line (13) disposed immediately after the diaphragm (3) and the second auxiliary connection line (7) is connected to the part of the main connection line (13) disposed immediately before the diaphragm (3), and that in addition the first opening (11) can be witched over from supply gas pressure to venting.

14. Pneumatic valve as claimed in Claim 13, **characterised in that** the reversing valve (8) is disposed in such a way that when the first opening (11) is switched to venting the auxiliary connection lines (6, 7) are reversed.

## Revendications

1. Clapet pneumatique, destiné en particulier à être utilisé dans un entraînement de levage pneumatique, pour la régulation du flux volumique d'un gaz de travail qui est délivré par un dispositif d'alimentation à une pression de gaz d'alimentation, lequel clapet pneumatique comporte une première ouverture (19) et une deuxième ouverture (12) pour l'entrée et la sortie du gaz de travail, lesquelles ouvertures sont reliées entre elles par une conduite de liaison principale (13) dans laquelle un étrangleur de réglage (2) et un obturateur pneumatique (1) sont montés l'un derrière l'autre,
**caractérisé en ce que**
l'étrangleur de réglage (2) comporte une ouverture transversale (14) qui s'étend transversalement à travers la ligne de liaison principale (13) et dans laquelle est placé, entre une première position d'extrémité et une deuxième position d'extrémité, un élément de commande qui est apte à se déplacer alternativement au moins en direction de la deuxième position d'extrémité en s'opposant à une force antagoniste élastique (5) et qui comporte une ouverture de commande destinée au gaz de travail dont la section efficace diminue régulièrement en partant de la première position d'extrémité lorsque l'élément de commande poursuit son déplacement, et
l'élément de commande (4) est sollicité, par référence à la direction de déplacement, du côté de l'élément de commande qui est dirigé vers la première position d'extrémité par la pression exercée par le gaz en amont de l'obturateur (3) et du côté de l'élément de commande qui est dirigée vers la deuxième position d'extrémité par la pression exercée par le gaz en aval de l'obturateur (3) pour commander la section d'ouverture en fonction de la différence de pression du gaz en amont et en aval de l'obturateur (3).

2. Clapet pneumatique selon la revendication 1, **caractérisé en ce que** l'ouverture transversale (14) est un perçage traversant cylindrique et l'élément de commande (4) est un piston de commande cylindrique en matière plastique correspondant à ce perçage traversant.

3. Clapet pneumatique selon la revendication 2, **caractérisé en ce que** le piston de commande peut être déplacé à peu près sans frottement dans le perçage traversant.

4. Clapet pneumatique selon l'une des revendications 2 et 3, **caractérisé en ce que** la première position d'extrémité est formée par une butée de limitation (17) dans le perçage traversant.

5. Clapet pneumatique selon l'une des revendications 1 à 4, **caractérisé en ce que** la force antagoniste élastique (5) est formée par un élément élastique.

6. Clapet pneumatique selon la revendication 5, **caractérisé en ce que** l'élément élastique est un ressort hélicoïdal (4a).

7. Clapet pneumatique selon l'une des revendications 2 à 6, **caractérisé en ce que** le piston de commande porte, en l'absence d'une différence de pression de gaz, contre la butée de limitation (17) et l'ouverture de commande présente la plus grande section d'ouverture prévue.

8. Clapet pneumatique selon l'une des revendications 2 à 7, **caractérisé en ce que** la conduite de liaison principale (13) comporte deux canaux annulaires parallèles (15, 16) qui peuvent être reliés entre eux par l'ouverture de commande.

9. Clapet pneumatique selon l'une des revendications 2 à 8, **caractérisé en ce que** l'ouverture est formée par des gorges en V (24) ménagées dans la surface d'enveloppe le long du piston de commande.

10. Clapet pneumatique selon la revendication 9, **caractérisé en ce que** chaque face latérale des gorges en V (24) forme un triangle.

11. Clapet pneumatique selon l'une des revendications 1 à 10, **caractérisé en ce qu'**un vérin (22) comportant une pointe conique est introduit dans l'obturateur (3) pour régler la surface d'obturateur efficace.

12. Clapet pneumatique selon l'une des revendications 1 à 11, **caractérisé en ce que** l'élément de commande (4) est relié, du côté dirigé vers la première position d'extrémité, par une première conduite de liaison auxiliaire (6) à la partie de la conduite de liaison principale (13) qui est placée immédiatement en amont de l'obturateur et, du côté dirigé vers la deuxième position d'extrémité, par une deuxième conduite de liaison auxiliaire (7) à la partie de la conduite de liaison principale (13) qui est placée immédiatement en arrière de l'obturateur (3).

13. Clapet pneumatique selon la revendication 12, **caractérisé en ce que** les raccords des deux conduits de liaison auxiliaires (6, 7) peuvent être commutés au moyen d'un clapet de commutation (8) de sorte que la première conduite de liaison auxiliaire (6) est reliée à la partie de la conduite de liaison principale (13) qui est placée immédiatement en aval de l'obturateur (3) et la deuxième conduite de liaison auxiliaire (7) est reliée à la partie de la conduite de liaison principale qui est montée immédiatement en amont de l'obturateur (3), et **en ce que**, en plus, la première ouverture (11) peut être commutée sur la purge par la pression de gaz d'alimentation.

14. Clapet pneumatique selon la revendication 13, **caractérisé en ce que** le clapet de commutation (8) est commuté de telle sorte qu'une commutation des conduites de liaison auxiliaires (6, 7) est effectuée lors de la commutation de la première ouverture (11) sur la purge.
